# EUROPÄISCHE PATENTSCHRIFT

(11) **EP 3 322 649 B1**
(45) Veröffentlichungstag und Bekanntmachung des Hinweises auf die Patenterteilung: **26.02.2020**
(21) Anmeldenummer: 16747456.8
(22) Anmeldetag: 18.07.2016
(51) Int. Cl.: B65D 83/20, B65D 83/22, B05B 11/00

(54) **AUSGABEEINRICHTUNG FÜR EINEN FLUIDSPENDER**
DISPENSING DEVICE FOR A FLUID DISPENSER
DISPOSITIF DE DISTRIBUTION POUR UN DISTRIBUTEUR DE FLUIDE

(30) Priorität: 16.07.2015 DE 102015111551
(43) Veröffentlichungstag der Anmeldung: 23.05.2018
(73) Patentinhaber: RPC Bramlage GmbH, 49393 Lohne (DE)
(72) Erfinder: PRESCHE, Martin, 49413 Dinklage (DE)
(74) Vertreter: Müller, Enno
(86) Internationale Anmeldenummer: PCT/EP2016/067024
(87) Internationale Veröffentlichungsnummer: WO 2017/009481

(56) Entgegenhaltungen:
- EP-A1- 2 839 883
- WO-A1-00/07740
- WO-A1-01/26995
- WO-A1-2013/118074
- DE-A1-102009 025 973
- FR-A1- 2 632 280
- GB-A- 1 186 476
- GB-A- 1 256 001
- JP-A- H0 986 574
- US-A- 3 726 445

## Beschreibung

### Gebiet der Technik

Die Erfindung betrifft eine Ausgabeeinrichtung nach den Merkmalen des Oberbegriffes des Anspruches 1.

### Stand der Technik

Ausgabeeinrichtungen der vorgenannten Art sind im Stand der Technik bekannt. Diese werden im Bereich einer Austrittsöffnung eines Fluidbehälters angeordnet. Der Fluidbehälter kann bspw. eine Aerosoldose, ein Schaumspender, Cremespender o.ä. sein. Die Ausgabeeinrichtung verfügt über die Ausgabemechanik, welche eine Verlagerung der Ausgabedüse parallel zu einer Längserstreckung der Ausgabeeinrichtung bewirkt. Durch die Verlagerung der Ausgabedüse in Richtung des Fluidbehälters, in welchem das auszubringende Fluid gespeichert ist, wird ein Austrittsventil des Fluidspenders geöffnet, sodass Fluid aus dem Fluidbehälter in die Ausgabedüse der Ausgabeeinrichtung und somit nach außen abgegeben werden kann.

Aus der EP 0 282 791 A2 ist ein Fluidspender bekannt, der eine zur Ausgabe von Fluid dienende Ausgabedüse aufweist, die eine axiale Erstreckung aufweist und zur Ausgabe von Fluid entgegen der Richtung der strömenden Fluids in Axialrichtung zu verlagern ist. Es ist eine von außen beaufschlagbare Betätigungshandhabe vorgesehen, mit welcher auf eine Pumpenwand in der genannten Bewegungsrichtung der Ausgabedüse einwirkbar ist. Durch die Einwirkung auf die Pumpenwand wird gleichzeitig die Ausgabedüse in dieser Richtung bewegt. Die Betätigungshandhabe ist in Form einer Paste ausgebildet, deren Verschiebebewegung, die im Wesentlichen rechtwinklig zu der genannten Axialrichtung der Ausgabedüse ist, um 90 Grad umgelenkt wird zur genannten Beaufschlagung der Pumpwandung. Die Umlenkung ist mittels eines ortsfest gelagerten Winkelhebels erreicht.

Die genannte Taste ist seitlich zu der Ausgabedüse vorgesehen. Im Hinblick auf die erforderliche Pumpbetätigung kann gegenüberliegend mit den die Taste bei der Betätigung nicht beaufschlagenden Fingern gegengehalten werden.

Aus der DE 10 2009 025973 A1 ist eine Ausgabeeinrichtung bekannt, bei welcher die Ausgabemechanik sich frei innerhalb des Gehäuses erstreckt.

Weiter ist zum Stand der Technik auf die GB 1 256 001 A, GB 1186 476 A, WO 00/07740 A1, WO 2013/118074 A1 und FR 2 632 280 A1 zu verweisen.

Ausgehend von dem dargelegten Stand der Technik beschäftigt sich die Erfindung mit der Aufgabenstellung, eine zuverlässig bedienbare Ausgabeeinrichtung anzugeben.

Diese Aufgabe ist durch die Ausgabemechanik des Anspruches 1 gelöst.

Insbesondere wenn, wie bevorzugt, es sich bei dem Fluidspender, für welchen die Ausgabeeinrichtung vorgesehen ist, um einen Aerosolspender handelt, ist die Ausgabemechanik vorteilhaft. Der Benutzer kann die Aerosoldüse gedrückt halten und aufgrund des Überdruckes in dem Aerosolbehältnis kann so ein ständiger Ausgabestrahl bzgl. des Fluids erzeugt werden, ohne dass sogleich eine Ermüdung in der Hand des Benutzers eintritt.

Die Betätigungsarme der Ausgabemechanik sind relativ zu einer die Ausgabedüse aufweisenden Ebene gespiegelt, wobei diese Ebene parallel zu einer Längserstreckung der Betätigungsarme ausgerichtet ist. Wesentlich ist lediglich, dass sich eine gleichmäßige Kraft auf die Ausgabemechanik und damit auch relativ zu der Betätigungsfläche der Ausgabedüse ergibt, welche eine Schiefstellung der Betätigungsfläche der Ausgabedüse während einer Betätigung der Ausgabemechanik zuverlässig verhindert. In diesem Sinne empfiehlt es sich vorteilhaft auch, dass die Ausgabeeinrichtung insgesamt symmetrisch zu ihrer Längserstreckung bzw. der Ausgabedüse ausgebildet ist, bspw. eine Zylinderform aufweist, was im Übrigen auch der gängigen geometrischen Form von Fluidspendern entspricht.

Es empfiehlt sich, dass die Betätigungsarme einen gleichen Abstand zu der Ausgabedüse aufweisen. Durch diese Ausgestaltung ergibt sich die symmetrische Anordnung der Betätigungsarme relativ zu der Ausgabedüse, sodass eine gleichmäßige Kraftübertragung auf die Betätigungsfläche sichergestellt ist.

Es wird des Weiteren vorgeschlagen, dass die Betätigungselemente elastisch nachgiebige Gehäuseteilbereiche des Gehäuses der Ausgabeeinrichtung sind, insbesondere als Membran ausgebildet sind. Gemäß dieser Ausgestaltung sind die Betätigungselemente nicht als von dem Gehäuse separate Elemente ausgebildet, sondern einteilig mit dem Gehäuse der Ausgabeeinrichtung ausgebildet, sodass vorteilhaft auch die Ausgabemechanik einteilig mit dem Gehäuse der Ausgabeeinrichtung verbunden ist. Die elastisch nachgiebigen Gehäuseteilbereiche können bspw. aus thermoplastischen Elastomeren (TPE) hergestellt sein und im Rahmen eines zwei Komponenten-Spritzguss-Verfahrens mit dem Gehäuse der Ausgabeeinrichtung verbunden werden. Durch die damit erreichte Einteiligkeit wird ein Verklemmen der Betätigungselemente relativ zu dem Gehäuse verhindert. Ebenso wird auch ausgeschlossen, dass sich die Haut eines Nutzers bei Betätigung der Ausgabeeinrichtung zwischen Betätigungselement und Gehäuse einklemmt. Auch das Eindringen von Staub und Schmutz in die Ausgabeeinrichtung wird verhindert.

Des Weiteren wird vorgeschlagen, dass die Betätigungselemente über das umgebende Gehäuse hervorstehen, sodass ein Umfangsabschnitt des Betätigungselementes einen größeren Abschnitt zu der Ausgabedüse aufweist als ein zugeordneter Umfangsabschnitt des Gehäuses in gleicher Richtung. Bei dieser Ausgestaltung sind die Betätigungselemente von einem Nutzer der Ausgabeeinrichtung taktil besonders einfach zu erkennen. Die Betätigungselemente stehen über die Umfangsebene des Gehäuses hervor, sodass diese während eines betätigten Zustandes bspw. in die Umfangsebene des Gehäuses verlagert werden. Diese Maßnahme erhöht den Betätigungskomfort und verhindert ein etwaiges Einklemmen eines Fingers des Nutzers.

Die Betätigungselemente sind mit den Betätigungsarmen und der Ausgabedüse einteilig ausgebildet ggf. durch Filmscharniere miteinander verbunden. Durch diese Einteiligkeit kann die Ausgabemechanik vollständig oder zumindest teilweise in einem Spritzgussverfahren hergestellt werden. Dabei empfiehlt es sich, zwischen den Betätigungselementen und dem Gehäuse ein Filmscharnier vorzusehen, um eine Betätigung der Betätigungselemente, insbesondere eine Verlagerung, zu ermöglichen. Ebenso empfiehlt sich dies auch in Bezug auf einen Verbindungsbereich zwischen den Betätigungsarmen und der Ausgabedüse. Elemente, welche keine relative Beweglichkeit zueinander aufweisen müssen, sind hingegen vorteilhaft starr aneinander gespritzt, bspw. die Betätigungselemente und die Betätigungsarme. Das Filmscharnier ist ein dünner Materialstreifen, an welchem das Material gebogen werden kann ohne zu brechen. Dabei sind das Material und die Dicke des Kunststoffs so gewählt, dass eine Funktionsfähigkeit über eine große Lebensdauer der Ausgabeeinrichtung sichergestellt ist.

Mit der Erfindung wird eine Ausgabeeinrichtung vorgeschlagen, welche insbesondere eine schnelle und kostengünstige Herstellung ermöglicht. Es wird eine Ausgabeeinrichtung für einen Fluidspender vorgeschlagen, welche ein Gehäuse, eine Ausgabemechanik sowie eine mittels der Ausgabemechanik parallel zu einer Längserstreckung der Ausgabeeinrichtung verlagerbare Ausgabedüse aufweist, mit welcher ein Fluidbehälter des Fluidspenders zur Durchleitung von Fluid durch die Ausgabedüse verbindbar ist, wobei die Ausgabemechanik eine Betätigungshandhabe aufweist, welche im Wesentlichen quer zu der Längserstreckung betätigbar ist und deren Betätigungsbewegung in eine Verlagerung der Ausgabedüse entgegen einer parallel zu der Längserstreckung definierten Entleerungsrichtung umlenkbar ist, wobei die Betätigungshandhabe zwei bezogen auf die Ausgabedüse gegenüberliegende Betätigungselemente aufweist, welche einteilig mit Betätigungsarmen der Ausgabemechanik verbunden sind, welche Betätigungsarme einteilig mit der Ausgabedüse ausgebildet sind, wobei die Betätigungselemente und die Betätigungsarme bezogen auf einen Längsschnitt durch eine von den Betätigungsarmen aufgespannte Ebene im Wesentlichen M-förmig angeordnet sind. Gemäß dieser Ausgestaltung sind die Betätigungselemente einteilig mit den Betätigungsarmen, der Ausgabedüse und vorteilhaft auch dem Gehäuse der Ausgabeeinrichtung verbunden. Dadurch kann die Ausgabeeinrichtung insgesamt im Rahmen eines Spritzguss-Verfahrens hergestellt werden, was eine besonders schnelle und kostengünstige Produktion ermöglicht. Zwischen einem Betätigungselement und einem Betätigungsarm und/oder einem Betätigungsarm und der Ausgabedüse ist dabei vorteilhaft ein elastisch nachgiebiger Bereich vorgesehen, welcher die Verlagerung des Betätigungselementes relativ zu den übrigen Gehäuseteilbereichen und damit auch eine Verlagerung der Ausgabedüse in Längserstreckung der Ausgabeeinrichtung ermöglicht.

Des Weiteren wird vorgeschlagen, dass der Beaufschlagungsabschnitt quer zu der Verlagerungsrichtung der Ausgabedüse bewegungsgehindert ist, um im Zuge der Betätigung der Betätigungshandhabe eine Aufstellbewegung des Verbindungsabschnittes zu ermöglichen. Die Bewegungshinderung quer zu der Verlagerungsrichtung erfolgt dabei vorteilhaft über eine starre Verbindung der Ausgabedüse mit dem Beaufschlagungsabschnitt. Eine Beweglichkeit der Ausgabemechanik ist ausschließlich in den Verbindungsbereichen zwischen dem Beaufschlagungsabschnitt und dem Verbindungsabschnitt bzw. dem Verbindungsabschnitt und dem Betätigungselement vorgesehen, sodass eine quer zu der Längserstreckung der Ausgabeeinrichtung gerichtete Verlagerung des Betätigungselementes ein Aufstellen des Verbindungsabschnittes bewirkt, welche Aufstellbewegung wiederum eine Verlagerung des Beaufschlagungsabschnittes und damit auch der Ausgabedüse in Richtung des Fluidspenders bewirkt. Diese Bewegung wird durch die starre Verbindung der Ausgabedüse zu dem Beaufschlagungsabschnitt geführt, sodass ausschließlich eine Bewegung in Längserstreckung möglich ist.

Mit der Erfindung weist ein Betätigungsarm der Ausgabeeinrichtung einen bogenförmigen elastisch nachgiebigen Beaufschlagungsabschnitt und einen Verbindungsabschnitt auf, wobei der Beaufschlagungsabschnitt zwischen dem Verbindungsabschnitt und der Ausgabedüse angeordnet ist. Der Betätigungsarm ist starr mit dem Betätigungselement der Ausgabemechanik verbunden. Ein Verschwenken des Betätigungselementes und damit auch des Verbindungsabschnittes bewirkt eine Aufstellbewegung des Beaufschlagungsabschnittes, welcher aufgrund seiner in Richtung des Fluidbehälters gekrümmten Bogenform eine Kraft auf die Ausgabedüse ausübt, welche in Richtung des Fluidbehälters wirkt. Die Schwenkbeweglichkeit des Verbindungsabschnittes relativ zu dem Beaufschlagungsabschnitt ist dabei durch einen elastisch nachgiebigen Bereich, insbesondere ein Filmscharnier, ermöglicht.

### Kurze Beschreibung der Zeichnungen

Im Folgenden wird die Erfindung anhand von Ausführungsbeispielen näher erläutert. Es zeigen:
- Fig. 1: Eine Ausgabeeinrichtung in einer perspektivischen Ansicht,
- Fig. 2: eine Ausgabeeinrichtung gemäß einer ersten Ausführungsform (keine Ausführungsform gemäß der Erfindung) in einem Längsschnitt in einer nicht betätigten Stellung,
- Fig. 3: die Ausgabeeinrichtung gemäß Figur 2 in einer Explosionsdarstellung,
- Fig. 4: die Ausgabeeinrichtung gemäß Figur 2 in einer betätigten Stellung,
- Fig. 5: die Ausgabeeinrichtung gemäß Figur 2 in einem um 90 Grad gedrehten Längsschnitt,
- Fig. 6: eine Ausgabeeinrichtung gemäß einer zweiten Ausführungsform (keine Ausführungsform gemäß der Erfindung) in einem Längsschnitt (Öffnungsstellung),
- Fig. 7: die Ausgabeeinrichtung gemäß Figur 6 in einer Explosionsdarstellung,
- Fig. 8: die Ausgabeeinrichtung gemäß Figur 6 in einem um 90 Grad gedrehten Längsschnitt,
- Fig. 9: die Ausgabeeinrichtung gemäß Figur 6 in einer Schließstellung,
- Fig. 10: eine Abwandlung der Ausgabeeinrichtung gemäß Figur 6 mit nur einem Betätigungselement,
- Fig. 11: eine Ausgabemechanik der Ausgabeeinrichtung gemäß Figur 6 in einer Draufsicht,
- Fig. 12: die Ausgabeeinrichtung gemäß Figur 6 in einem perspektivischen Querschnitt,
- Fig. 13: die Ausgabemechanik gemäß Figur 11 in einer perspektivischen Ansicht,
- Fig. 14: eine Ausgabeeinrichtung gemäß einer dritten Ausführungsform (keine Ausführungsform gemäß der Erfindung) in einem Längsschnitt in einer nicht betätigten Stellung,
- Fig. 15: die Ausgabeeinrichtung gemäß Figur 14 in einer betätigten Stellung,
- Fig. 16: eine Detailansicht einer Ausgabemechanik der Ausgabeeinrichtung gemäß Figur 14,
- Fig. 17: einen ersten Gehäuseteilbereich der Ausgabeeinrichtung gemäß Figur 14,
- Fig. 18: einen zweiten Gehäuseteilbereich der Ausgabeeinrichtung gemäß Figur 14,
- Fig. 19: eine Ausgabeeinrichtung gemäß einer vierten Ausführungsform in einem Längsschnitt.

### Beschreibung der Ausführungsformen

Figur 1 zeigt einen Fluidspender 2 mit einem Fluidbehälter 6 und einer daran angeordneten Ausgabeeinrichtung 1. Der Fluidbehälter 6 ist hier bspw. als Aerosoldose ausgebildet. Die Ausgabeeinrichtung 1 ist auf den Fluidbehälter 6 aufgepresst. Sowohl der Fluidbehälter 6 als auch die Ausgabeeinrichtung 1 sind zylinderförmig ausgebildet.

Die Ausgabeeinrichtung 1 weist ein Gehäuse 3 mit einer stirnseitigen Ausgabeöffnung 16 zur Ausgabe eines aus dem Fluidbehälter 6 geförderten Fluides auf. An der Umfangsfläche der Ausgabeeinrichtung 1 ist eine Betätigungshandhabe 7 mit hier zwei Betätigungselementen 8 angeordnet. Die Betätigungselemente 8 sind in korrespondierende Aussparungen (Gehäuseteilbereiche 11) des Gehäuses 3 der Ausgabeeinrichtung 1 eingeführt. Die Betätigungselemente 8 schließen im Wesentlichen bündig mit der Umfangsebene des Gehäuses 3 ab.

Figur 2 zeigt die Ausgabeeinrichtung 1 und einen oberen Teilbereich des Fluidbehälters 6, an welchem die Ausgabeeinrichtung 1 angeordnet ist. Die Ausgabeeinrichtung 1 weist eine Ausgabemechanik 4 auf, welche sich innerhalb des Gehäuses 3 der Ausgabeeinrichtung 1 befindet. Die Ausgabemechanik 4 weist die Betätigungshandhabe 7 mit den beiden Betätigungselementen 8 auf. Jedem Betätigungselement 8 sind jeweils zwei Betätigungsarme 9 zugeordnet. Die Betätigungsarme 9 sind unbeweglich an dem Betätigungselement 8 angeordnet. Die Betätigungsarme 9 erstrecken sich innerhalb des Gehäuses 3 jeweils zwischen dem Betätigungselement 8 und einer Ausgabedüse 5, welche ein Fluid aus dem Fluidbehälter 6 zu der Ausgabeöffnung 16 des Gehäuses 3 der Ausgabeeinrichtung 1 führt. Die Ausgabedüse 5 ist parallel zu einer Längserstreckung der Ausgabeeinrichtung 1, d.h. hier der Längsachse des Zylinders, verlagerbar innerhalb der Ausgabeeinrichtung 1 angeordnet. Die den Betätigungselementen 8 gegenüberliegenden Endbereiche der Betätigungsarme 9 liegen auf einer Betätigungsfläche 10 der Ausgabedüse 5 auf, sodass eine Verlagerung der Betätigungsarme 9 in eine Verlagerung der Ausgabedüse 5 übertragen werden kann. Die Ausgabemechanik 4 weist des Weiteren eine Kulisse 13 auf, mittels welcher die Ausgabemechanik 4 innerhalb des Gehäuses 3 der Ausgabeeinrichtung 1 gehaltert ist. Das Gehäuse 3 weist die Gehäuseteilbereiche 11 auf, durch welche die Betätigungselemente 8 zur Betätigung durch einen Nutzer des Fluidspenders 2 hindurchgreifen.

Der Fluidbehälter 6 weist ein Ventil 29 auf, welches mittels der Ausgabeeinrichtung 1 betätigbar ist. Das Ventil 29 weist hier in üblicher Weise einen parallel zu der Längserstreckung der Ausgabeeinrichtung 1 verlagerbaren Kolben 18 auf, welcher entgegen der Kraft einer Feder 19 von einer dargestellten Sperrstellung in eine Durchlassstellung verlagerbar ist. Zwischen dem Kolben 18 und einer Zylinderwandung des Ventils 29 ist ein Dichtelement 20 angeordnet, an welchem der Kolben 18 in der Sperrstellung anliegt und zu welchem der Kolben 18 in der Durchlassstellung einen Abstand aufweist, sodass Fluid aus dem Fluidbehälter 6 durch die Feder 19 und zwischen dem Kolben 18 und dem Dichtelement 20 in die Ausgabedüse 5 strömen kann. Zur Betätigung des Kolbens 18 ist an der Ausgabedüse 5 ein Stößel 21 angeordnet, welcher aufgrund einer Verlagerung der Ausgabedüse 5 in Richtung des Fluidbehälters 6 eine Verlagerung des Kolbens 18 in die Durchlassstellung bewirkt.

Figur 3 zeigt die Ausgabeeinrichtung 1 in einer Explosionsdarstellung sowie den oberen Teil des Fluidbehälters 6, an welchen die Ausgabeeinrichtung 1 anschließbar ist. Dargestellt ist das Gehäuse 3 mit der Ausgabeöffnung 16 sowie den Gehäuseteilbereichen 11 zur Durchführung der Betätigungselemente 8 der Ausgabemechanik 4. Die darunter dargestellte Ausgabemechanik 4 weist eine Kulisse 13 auf, welche formkorrespondierend an der Innenwandung des Gehäuses 3 angeordnet werden kann. Die Kulisse 13 ist hier beispielhaft über Filmscharniere 12 mit den Betätigungselementen 8 verbunden, wobei sich die Betätigungselemente 8 an gegenüberliegenden Seiten der Ausgabemechanik 4 befinden. Die Betätigungselemente 8 sind mittels der Filmscharniere 12 schwenkbeweglich relativ zu der Kulisse 13. An jedem Betätigungselement 8 ist je ein Betätigungsarm 9 angeordnet. Die Darstellung zeigt den Zustand der Ausgabemechanik 4 unmittelbar nach deren Herstellung. Vorteilhaft ist die Ausgabemechanik 4 aus einem Kunststoff hergestellt, welcher im Spritzgussverfahren verarbeitet werden kann. Erst für die Anordnung der gezeigten Ausgabemechanik 4 innerhalb des Gehäuses 3 der Ausgabeeinrichtung 1 werden die Betätigungselemente 8 relativ zu der Kulisse 13 verschwenkt, sodass die Betätigungsarme 9 im Wesentlichen aufeinander zugerichtet sind. Die Ausgabedüse 5 ist hier beispielhaft als separates Bauelement ausgebildet. Diese könnte jedoch auch einteilig und verlagerbar an die Ausgabemechanik 4 angespritzt sein. Die Ausgabedüse 5 weist eine im Wesentlichen ringförmige Betätigungsfläche 10 zur Anlage der freien Endbereiche der Betätigungsarme 9 sowie den Stößel 21 zur Öffnung des Ventils 29 des Fluidbehälters 6 auf.

Figur 4 zeigt die Ausgabeeinrichtung 1 gemäß Figur 2 in einem geöffneten Zustand. Dabei sind die Betätigungselemente 8 in das Gehäuse 3 der Ausgabeeinrichtung 1 eingeschwenkt, wodurch gleichzeitig auch die Betätigungsarme 9 verschwenkt sind und die Ausgabedüse 5 über die Betätigungsfläche 10 in Richtung des Fluidbehälters 6 gedrückt wird. Das Ventil 29 des Fluidbehälters 6 ist dadurch in die Öffnungsstellung versetzt, wobei der Kolben 18 von dem Dichtelement 20 beabstandet ist und das Fluid aus dem Fluidbehälter 6 in die Ausgabeeinrichtung 1 und durch die Ausgabeöffnung 16 an die Umgebung abgegeben werden kann.

Figur 5 zeigt eine um 90 Grad gedrehte Ansicht der Ausgabeeinrichtung 1. In dieser Darstellung ist die Ausgabeeinrichtung 1 senkrecht zu der Längserstreckung der Betätigungsarme 9 geschnitten. An jedem der beiden Betätigungselemente 8 sind jeweils zwei Betätigungsarme 9 angeordnet, welche mit ihrem freien Endbereich an gegenüberliegenden Umfangsseiten der Ausgabedüse 5 auf der Betätigungsfläche 10 aufliegen. Dabei sind die Betätigungsarme 9 eines ersten Betätigungselementes 8 näher an der Ausgabedüse 5 angeordnet als die Betätigungsarme 9 eines zweiten Betätigungselementes 8. Beide Betätigungsarme 9 des jeweiligen Betätigungselementes 8 sind in gleichem Abstand zu der Ausgabedüse 5 angeordnet, sodass die mittels der Betätigungsarme 9 auf die Betätigungsfläche 10 wirkende Kraft im Wesentlichen symmetrisch zu der Ausgabedüse 5 verteilt ist. Bei der hier gezeigten Ausführungsform ist die Ausgabemechanik 4 spiegelsymmetrisch zu einer Ebene, welche durch die Ausgabedüse 5 verläuft und parallel zu den Betätigungsarmen 9 ausgerichtet ist.

Die Erfindung gemäß dieser Ausführungsform funktioniert so, dass ein Nutzer die mit dem Fluidbehälter 6 verbundene Ausgabeeinrichtung 1 zur Ausgabe von Fluid aus dem Fluidbehälter 6 betätigt. Dazu drückt er die durch das Gehäuse 3 der Ausgabeeinrichtung 1 hervortretenden Betätigungselemente 8 der Betätigungshandhabe 7 in das Gehäuse 3 hinein. Dadurch werden die Betätigungselemente 8 um die Filmscharniere 12 geschwenkt, wobei die an den Betätigungselementen 8 befestigten Betätigungsarme 9 geneigt werden und mit ihren freien Endbereichen innerhalb der Ausgabeeinrichtung 1 nach unten, d.h. in Richtung des Fluidbehälters 6, verlagert werden. Die freien Endbereiche wirken auf die Betätigungsfläche 10 der Ausgabedüse 5, wodurch diese ebenfalls in Richtung des Fluidbehälters 6 verlagert wird. Der an der Ausgabedüse 5 angeordnete Stößel 21 betätigt das innerhalb des Fluidbehälters 6 angeordnete Ventil 29. Dieses wird in eine Öffnungsstellung versetzt, sodass Fluid aus dem Fluidbehälter durch die Ausgabedüse 5 zu der Ausgabeöffnung 16 gelangt und von dort nach außen getragen werden kann. Zur Beendigung der Ausgabe von Fluid beendet der Nutzer die Betätigung der Betätigungselemente 8. Dadurch kann die Feder 19 des Ventils 29 die Ausgabemechanik 4 wieder in die geschlossene Stellung der Ausgabeeinrichtung 1 verlagern. In dieser Stellung ist das Ventil 29 wieder geschlossen und die Betätigungselemente 8 befinden sich im Wesentlichen in der Umfangsebene des Gehäuses 3 der Ausgabeeinrichtung 1 und stehen somit für eine erneute Betätigung zur Verfügung.

Die Figuren 6 bis 13 zeigen eine zweite Ausführungsform der Erfindung, bei welcher das Gehäuse 3 der Ausgabeeinrichtung 1 relativ zu der Kulisse 13 und der Ausgabemechanik 4 rotierbar ist. Dabei ist das Gehäuse 3 rotierbar an der Kulisse 13 der Ausgabeeinrichtung 1 gelagert, sodass die Ausgabeeinrichtung 1 von einer Schließstellung, in welcher eine Verlagerung der Ausgabedüse 5 verhindert ist, in eine Öffnungsstellung, in welcher eine Verlagerung der Ausgabedüse 5 ermöglicht ist, verlagerbar ist. Die Verlagerung der Ausgabedüse 5 und damit auch die Abgabe von Fluid aus dem Fluidbehälter 6 ist dadurch verhindert, dass die Betätigungselemente 8 durch eine Rotation des Gehäuses 3 um die Ausgabemechanik 4 aus den Gehäuseteilbereichen 11 heraus rotiert werden in welche die Betätigungselemente 8 während der Öffnungsstellung der Ausgabeeinrichtung 1 eingreifen. Damit die Betätigungselemente 8 während der Schließstellung keine Sicht auf die Ausgabemechanik 4 freigeben, weist das Gehäuse 3 der Ausgabeeinrichtung 1 in den Gehäuseteilbereichen 11 schwenkbare Gehäuseelemente 14 auf, welche analog zu den Betätigungselementen 8 der Ausgabemechanik 4 in die Ausgabeeinrichtung 1 hineingeschwenkt werden können.

Die Kulisse 13, welche einteilig mit der Ausgabemechanik 4 verbunden ist, weist einen Sperrteilbereich 26 auf, welcher in eine korrespondierende Nut 27 des Gehäuses 3 eingreift, welche ringförmig entlang des Umfangs des Gehäuses 3 ausgebildet ist. Wenn der Sperrteilbereich 26 durch die Drehung des Gehäuses 3 um die Ausgabemechanik 4 in die Gehäuseteilbereiche 11 gelangt, ist die Schwenkbewegung der Gehäuseelemente 14 des Gehäuses 3 nach innen verhindert, da die Gehäuseelemente 14 bei einer Verlagerung lediglich gegen die Sperrteilbereiche 26 der Kulisse 13 wirken, nicht jedoch gegen die Betätigungselemente 8, welche aus den Gehäuseteilbereichen 11 herausgedreht sind. Wenn der Nutzer das Gehäuse 3 nun von der Schließstellung in die Öffnungsstellung überführt, d.h. das Gehäuse 3 relativ zu der Ausgabemechanik 4 um einen solchen Drehwinkel rotiert, dass die Betätigungselemente 8 wieder vor den schwenkbaren Gehäuseelementen 14 des Gehäuses 3 liegen, können die Gehäuseelemente 14 und damit auch die Betätigungselemente 8 nach innen in die Ausgabeeinrichtung 1 verschwenkt werden und wie bereits zuvor erläutert die Verlagerung der Ausgabedüse 5 bewirken.

Figur 7 zeigt das Gehäuse 3 und die Kulisse 13 mit der Ausgabemechanik 4. Die Kulisse 13, die Ausgabemechanik 4 inklusive der Betätigungshandhabe 7 und der Betätigungsarme 9 sowie die Ausgabedüse 5 sind als einteiliges Kunststoff-Spritzteil ausgebildet. Zwischen der Kulisse 13 und den Betätigungselementen 8 sind Filmscharniere 12 angeordnet, welche eine Schwenkbewegung der Betätigungselemente 8 ermöglichen. Die Ausgabedüse 5 ist auf einem elastisch verformbaren Teilbereich der Kulisse 13 angeordnet, sodass die Ausgabedüse 5 bei einem Druck der Betätigungsarme 9 auf die Betätigungsfläche 10 der Ausgabedüse 5 relativ zu der Kulisse 13 verlagerbar ist. Um einem Nutzer der Ausgabeeinrichtung 1 während der Rotation des Gehäuses 3 um die Ausgabemechanik 4 das Erreichen der Schließstellung bzw. Öffnungsstellung anzuzeigen, weist die Kulisse 13 Kollisionselemente 15 auf, welche mit korrespondierenden Kollisionselementen 15 des Gehäuses 3 (siehe Figur 11) zusammenwirken. Bei einer Rotation des Gehäuses 3 um die Ausgabemechanik 4 streichen die Kollisionselemente 15 des Gehäuses 3 an den Kollisionselementen 15 der Kulisse 13 entlang, wodurch ein Klick-Geräusch hervorgerufen wird, welches dem Nutzer ein kurz bevorstehendes Erreichen der Öffnungsstellung bzw. Schließstellung signalisiert. Sofern der Nutzer das Gehäuse 3 daraufhin weiter rotiert, gelangen an dem Sperrteilbereich 26 der Kulisse 13 ausgebildete Endanschläge 17 in Kontakt mit den Kollisionselementen 15 des Gehäuses 3. Ein Vorbeibewegen der Kollisionselemente 15 des Gehäuses 3 an den Endanschlägen 17 des Sperrteilbereiches 26 ist nicht möglich, sodass eine weitere Rotation des Gehäuses 3 um die Ausgabemechanik 4 verhindert ist. Die Öffnungsstellung bzw. Schließstellung ist damit erreicht. Um von der Öffnungsstellung wiederum die Schließstellung zu erreichen bzw. ausgehend von der Schließstellung die Öffnungsstellung zu erreichen, muss der Nutzer das Gehäuse 3 in die entgegengesetzte Richtung rotieren.

Figur 8 zeigt die Ausgabeeinrichtung 1 gemäß Figur 6 in einer um 90 Grad rotierten Ansicht. Erkennbar ist hier, dass der Sperrteilbereich 26 der Kulisse 13 in den Sperrteilbereich 27 des Gehäuses 3 eingreift, jedoch nicht im Bereich der Gehäuseelemente 14, hinter welchen aktuell die Betätigungselemente 8 angeordnet sind. Die Gehäuseelemente 14 und Betätigungselemente 8 können somit verschwenkt werden.

Figur 9 zeigt demgegenüber die Schließstellung der Ausgabeeinrichtung 1, bei welcher der Sperrteilbereich 26 der Kulisse 13 in den Bereich der Gehäuseelemente 14 rotiert ist, sodass ein Verschwenken der Gehäuseelemente 14 verhindert ist. Die Betätigungselemente 8 befinden sich in einem Umfangsteilbereich des Gehäuses 3, welcher kein Gehäuseelement 14 zur Betätigung der Betätigungselemente 8 aufweist.

Figur 10 zeigt eine Abwandlung der Ausgabeeinrichtung 1 bei welcher die Betätigungshandhabe 7 nur ein Betätigungselement 8 und nur einen Betätigungsarm 9 aufweist. Dadurch ergibt sich ein unsymmetrischer Aufbau der Ausgabeeinrichtung 1.

Figur 11 zeigt die in Figur 7 dargestellte Ausgabemechanik 4, die Kulisse 13 sowie die Ausgabedüse 5 in einer Ansicht von oben. Die Ausgabedüse 5 ist über bewegliche Arme 28 einteilig mit der Kulisse 13 verbunden, wobei aufgrund einer elastisch verformbaren Ausbildung der Arme 28 eine Verlagerung der Ausgabedüse 5 parallel zu der Längserstreckung der Ausgabeeinrichtung 1 möglich ist.

Figur 12 zeigt einen perspektivischen Querschnitt durch die Ausgabeeinrichtung 1. Der Schnitt befindet sich im Bereich des an dem Gehäuse 3 ausgebildeten Sperrteilbereiches 27. Zu erkennen sind die Kollisionselemente 15 des Gehäuses 3, welche zur Zusammenwirkung mit den Kollisionselementen 15 der Kulisse 13 bzw. den Endanschlägen 17 des Sperrteilbereiches 26 der Kulisse 13 ausgebildet sind.

Figur 13 zeigt eine perspektivische Ansicht der Ausgabemechanik 4, der Kulisse 13 sowie der Ausgabedüse 5 entsprechend Figur 11.

Die Figuren 14 bis 18 zeigen schließlich eine dritte Ausführungsform der Erfindung, bei welcher das Gehäuse 3 einen ersten Gehäuseteilbereich 24 und einen zweiten Gehäuseteilbereich 25 aufweist. Der erste Gehäuseteilbereich 24 ist drehfest mit dem Fluidbehälter 6 verbunden, während der zweite Gehäuseteilbereich 25 rotierbar an dem ersten Gehäuseteilbereich 24 angeordnet ist. Der erste Gehäuseteilbereich 24, die Ausgabemechanik 4, die Ausgabedüse 5 und die Kulisse 13 sind einteilig ausgebildet. Dabei sind die Betätigungselemente 8 gleichzeitig verschwenkbare Teilbereiche des Gehäuses 3. Die Betätigungsarme 9 sind einstückig mit diesen Betätigungselementen 8 und der Ausgabedüse 5 ausgebildet, wobei jeder Betätigungsarm 9 einen Beaufschlagungsabschnitt 22 und einen Verbindungsabschnitt 23 aufweist. Der Verbindungsabschnitt 23 ist sowohl an dem Beaufschlagungsabschnitt 22 als auch an dem Betätigungselement 8 mittels eines Filmscharniers 12 gelenkig angebunden. Der Beaufschlagungsabschnitt 22 bildet gleichzeitig die Betätigungsfläche 10 der Ausgabedüse 5 und ist quer zu der Verlagerungsrichtung der Ausgabedüse 5 bewegungsgehindert, jedoch in Richtung des Fluidbehälters 6 verlagerbar, sodass die Verlagerung des Beaufschlagungsabschnittes 22 gleichzeitig eine Verlagerung der Ausgabedüse 5 bedingt. Im Zuge einer Betätigung des Betätigungselementes 8 des Gehäuses 3 wird der Verbindungsabschnitt 23 aufgestellt, sodass dieser relativ zu der Längserstreckung der Ausgabedüse 5 einen kleineren Winkel einnimmt. Diese Aufstellung wird durch die elastische Ausbildung der Filmscharniere 12 im Bereich zwischen dem Verbindungsabschnitt 23 und dem Betätigungselement 8 bzw. dem Beaufschlagungsabschnitt 22 und dem Verbindungsabschnitt 23 ermöglicht. Durch die Aufstellung des Verbindungsabschnittes 23 wird gleichzeitig eine Kraft auf den Beaufschlagungsabschnitt 22 ausgeübt, welche eine Verlagerung der Ausgabedüse 5 in Richtung des Fluidbehälters 6 zur Folge hat. Diese Verlagerung bewirkt wie zuvor dargestellt eine Betätigung des Ventils 29 in die Öffnungsstellung, sodass Fluid aus dem Fluidbehälter 6 in die Ausgabedüse 5 fließen kann. Die geöffnete Stellung der Ausgabeeinrichtung 1 ist in Figur 15 dargestellt.

Figur 16 zeigt eine Detailansicht des Gehäuses 3 inklusive der damit einteilig ausgebildeten Ausgabemechanik 4, Kulisse 13 und Ausgabedüse 5. Die Figuren 17 und 18 zeigen perspektivische Ansichten des ersten Gehäuseteilbereiches 24 bzw. des zweiten Gehäuseteilbereiches 25. Zu erkennen sind die Kollisionselemente 15 und Endanschläge 17 des zweiten Gehäuseteilbereiches 25, welche mit den Kollisionselementen 15 des ersten Gehäuseteilbereiches 24 wie zuvor erläutert zusammenwirken.

Die Figur 19 zeigt eine vierte Ausführungsform einer Ausgabeeinrichtung 1, bei welcher die Betätigungselemente 8, die Betätigungsarme 9 und die Ausgabedüse 5 einteilig ausgebildet sind. Die Betätigungsarme 9 weisen hier einen bogenförmigen elastisch nachgiebigen Beaufschlagungsabschnitt 22 sowie einen starr und einteilig mit dem Betätigungselement 8 ausgebildeten Verbindungsabschnitt 23 auf. Der bogenförmige Beaufschlagungsabschnitt 22 ist zwischen dem Verbindungsabschnitt 23 und der Ausgabedüse 5 angeordnet. Zwischen dem starren Verbindungsabschnitt 23 und dem elastisch nachgiebigen Beaufschlagungsabschnitt 22 ist zudem ein Filmscharnier 12 angeordnet, welches eine Schwenkbewegung des Verbindungsabschnittes 23 relativ zu dem Beaufschlagungsabschnitt 22 bzw. umgekehrt ermöglicht. Der Beaufschlagungsabschnitt 22 ist in Richtung des Fluidbehälters 6 gekrümmt, d.h. der Scheitelpunkt des Bogens weist in eine von dem Fluidbehälter 6 abgewandte Richtung. Bei einer Betätigung der Betätigungselemente 8 bzw. der Gehäuseelemente 14 werden die Verbindungsabschnitte 23 der Betätigungsarme 9 in eine Richtung auf die Ausgabedüse 5 zu verschwenkt. Durch die Schwenkbewegung des Verbindungsabschnittes 23 wird der an dem Verbindungsabschnitt 23 angeordnete Teilbereich des Beaufschlagungsabschnittes 22 in Richtung der Ausgabedüse 5 gedrückt, sodass eine Aufstellbewegung des Beaufschlagungsabschnittes 22 erfolgt. Die Aufstellbewegung wird durch das zwischen dem Beaufschlagungsabschnitt 22 und dem Verbindungsabschnitt 23 angeordnete Filmscharnier 12 unterstützt. Durch die Aufstellbewegung des Beaufschlagungsabschnittes 22 wird eine Kraft in Richtung des Fluidbehälters 6 auf die Ausgabedüse 5 ausgeübt, sodass die Ausgabedüse 5 in Richtung des Fluidbehälters 6 verlagert wird und das Ventil 29 zur Ausgabe eines Fluids aus dem Fluidbehälter 6 in die Ausgabedüse 5 geöffnet wird.

Der Fluidbehälter 6 ist insbesondere und bevorzugt ein Aerosolbehälter. Er enthält ein Fluid, insbesondere eine Flüssigkeit, die aufgrund eines Überdruckes eines Gaspolsters, was innerhalb des Fluidbehälters weiter vorgesehen ist, unter Druck steht. Somit tritt bei Betätigung des Ventils 29, solange über die Betätigungselemente ein Druck ausgeübt wird, der das Ventil in die Öffnungsstellung verlagert, ein ständiger Fluidstrom aus.

**Liste der Bezugszeichen**

| | | | |
|---|---|---|---|
| 1 | Ausgabeeinrichtung | 29 | Ventil |
| 2 | Fluidspender | | |
| 3 | Gehäuse | | |
| 4 | Ausgabemechanik | | |
| 5 | Ausgabedüse | | |
| 6 | Fluidbehälter | | |
| 7 | Betätigungshandhabe | | |
| 8 | Betätigungselement | | |
| 9 | Betätigungsarm | | |
| 10 | Betätigungsfläche | | |
| 11 | Gehäuseteilbereich | | |
| 12 | Filmscharnier | | |
| 13 | Kulisse | | |
| 14 | Gehäuseelement | | |
| 15 | Kollisionselement | | |
| 16 | Ausgabeöffnung | | |
| 17 | Endanschlag | | |
| 18 | Kolben | | |
| 19 | Feder | | |
| 20 | Dichtelement | | |
| 21 | Stößel | | |
| 22 | Beaufschlagungsabschnitt | | |
| 23 | Verbindungsabschnitt | | |
| 24 | Erster Gehäuseteilbereich | | |
| 25 | Zweiter Gehäuseteilbereich | | |
| 26 | Sperrteilbereich | | |
| 27 | Sperrteilbereich | | |
| 28 | Arm | | |

## Patentansprüche

1. Ausgabeeinrichtung (1) für einen Fluidspender (2), welche ein Gehäuse (3), eine Ausgabemechanik (4) sowie eine mittels der Ausgabemechanik (4) parallel zu einer Längserstreckung der Ausgabeeinrichtung (1) verlagerbare Ausgabedüse (5) aufweist, mit welcher ein Fluidbehälter (6) des Fluidspenders (2) zur Durchleitung von Fluid durch die Ausgabedüse (5) verbindbar ist, wobei die Ausgabemechanik (4) eine Betätigungshandhabe (7) aufweist, welche im Wesentlichen quer zu der Längserstreckung betätigbar ist und deren Betätigungsbewegung in eine Verlagerung der Ausgabedüse (5) entgegen einer parallel zu der Längserstreckung definierten Entleerungsrichtung umlenkbar ist, wobei weiter die Betätigungshandhabe (7) zwei bezogen auf die Ausgabedüse (5) gegenüberliegende Betätigungselemente (8) aufweist, welche einteilig mit Betätigungsarmen (9) der Ausgabemechanik (4) verbunden sind, welche Betätigungsarme (9) einteilig mit der Ausgabedüse (5) ausgebildet sind, wobei die Betätigungselemente (8) und die Betätigungsarme (9) bezogen auf einen Längsschnitt durch eine von den Betätigungsarmen (9) aufgespannte Ebene im Wesentlichen M-förmig angeordnet sind, **dadurch gekennzeichnet, dass** ein Betätigungsarm (9) einen bogenförmigen elastisch nachgiebigen Beaufschlagungsabschnitt (22) und einen Verbindungsabschnitt (23) aufweist, wobei der Beaufschlagungsabschnitt (22) zwischen dem Verbindungsabschnitt (23) und der Ausgabedüse (5) angeordnet ist und dass der Beaufschlagungsabschnitt (22) in Richtung des Fluidbehälters (6) gebogen ist und mittels eines elastisch nachgiebigen Bereiches, insbesondere eines Filmscharniers (12), mit dem Verbindungsabschnitt (23) verbunden ist, um im Zuge der Betätigung der Betätigungshandhabe (7) eine Aufstellbewegung des Beaufschlagungsabschnittes (22) zu ermöglichen.

2. Ausgabeeinrichtung (1) nach Anspruch 1, **dadurch gekennzeichnet, dass** die Betätigungselemente (8) elastisch nachgiebige Gehäuseteilbereiche (11) des Gehäuses (3) der Ausgabeeinrichtung (1) sind, insbesondere als Membran ausgebildet sind.

3. Ausgabeeinrichtung (1) nach einem der vorhergehenden Ansprüche, **dadurch gekennzeichnet, dass** die Betätigungselemente (8) über das umgebende Gehäuse (3) hervorstehen, so dass ein Umfangsabschnitt des Betätigungselementes (8) einen größeren Abstand zu der Ausgabedüse (5) aufweist als ein zugeordneter Umfangsabschnitt des Gehäuses (3) in gleicher Richtung.

## Claims

1. A dispensing device (1) for a fluid dispenser (2), which has a housing (3), a dispensing mechanism (4) and a dispensing nozzle (5), which can be displaced parallel to a longitudinal extension of the dispensing device (1) by means of the dispensing mechanism (4), and to which a fluid container (6) of the fluid dispenser (2) can be connected for the passage of fluid through the dispensing nozzle (5), wherein the dispensing mechanism (4) has an actuating handle (7), which can be actuated substantially transversely to the longitudinal extension and the actuating movement of which is deflectable in a displacement of the dispensing nozzle (5) counter an emptying direction, which is defined parallel to the longitudinal extension, wherein the actuating handle (7) further has two actuating elements (8), which are arranged opposite to one another in relation to the dispensing nozzle (5) and which are connected to actuating arms (9) of the dispensing mechanism (4) in one piece, said actuating arms (9) being formed in one piece with the dispensing nozzle (5), wherein the actuating elements (8) and the actuating arms (9) are arranged in a substantially M-shaped manner in relation to a longitudinal section through a plane spanned by the actuating arms (9), **characterized in that** an actuating arm (9) has a curved elastically resilient impact section (22) and a connecting section (23), wherein the impact section (22) is arranged between the connecting section (23) and the dispensing nozzle (5), and that the impact section (22) is curved in the direction of the fluid container (6) and is connected to the connecting section (23) by means of an elastically resilient area, in particular an integral hinge (12), so as to provide for a setup movement of the impact section (22) in the course of the actuation of the actuating handle (7).

2. The dispensing device (1) according to claim 1, **characterized in that** the actuating elements (8) are elastically resilient partial housing areas (11) of the housing (3) of the dispensing device (1), in particular are formed as membrane.

3. The dispensing device (1) according to one of the preceding claims, **characterized in that** the actuating elements (8) protrude beyond the surrounding housing (3), so that a peripheral section of the actuating element (8) has a larger distance to the dispensing nozzle (5) than an assigned peripheral section of the housing (3) in the same direction.

## Revendications

1. Dispositif de distribution (1) pour un distributeur de fluide (2), qui présente un boîtier (3), un mécanisme de distribution (4) et une buse de distribution (5) déplaçable au moyen du mécanisme de distribution (4) parallèlement à une extension longitudinale du dispositif de distribution (1) et à laquelle un récipient de fluide (6) du distributeur de fluide (2) peut être relié pour le passage de fluide à travers la buse de distribution (5), dans lequel le mécanisme de distribution (4) présente une prise d'actionnement (7) qui peut être actionnée sensiblement transversalement à l'extension longitudinale et dont le mouvement d'actionnement peut être dévié en un déplacement de la buse de distribution (5) à l'opposé d'une direction de décharge définie parallèlement à l'extension longitudinale, dans lequel la prise d'actionnement (7) présente en outre deux éléments d'actionnement (8) situés à l'opposé l'un de l'autre par rapport à la buse de distribution (5) et qui sont reliés de manière monobloc avec des bras d'actionnement (9) du mécanisme de distribution (4) lesquels bras d'actionnement (9) sont formés de manière monobloc avec la buse de distribution (5), dans lequel les éléments d'actionnement (8) et les bras d'actionnement (9) sont agencés sensiblement en forme de M par rapport à une section longitudinale à travers un plan défini par les bras d'actionnement (9), **caractérisé en ce qu'**un bras d'actionnement (9) comprend une partie de sollicitation (22) courbée élastiquement flexible et une partie de raccordement (23), la partie de sollicitation (22) étant agencée entre la partie de raccordement (23) et la buse de distribution (5), et **en ce que** la partie de sollicitation (22) est courbée dans la direction du récipient de fluide (6) et est reliée à la partie de raccordement (23) au moyen d'une zone élastiquement flexible, en particulier un film charnière (12), pour permettre un mouvement de dressement de la partie de sollicitation (22) pendant l'actionnement de la prise d'actionnement (7).

2. Dispositif de distribution (1) selon la revendication 1, **caractérisé en ce que** les éléments d'actionnement (8) sont des zones partielles (11) élastiquement flexibles du boîtier (3) du dispositif de distribution (1) et sont en particulier réalisés sous forme de membrane.

3. Dispositif de distribution (1) selon l'une des revendications précédentes, **caractérisé en ce que** les éléments d'actionnement (8) dépassent du boîtier d'enveloppe (3) de manière qu'une partie périphérique de l'élément d'actionnement (8) présente une distance plus importante par rapport à la buse de distribution (5) qu'une partie périphérique associée du boîtier (3) dans la même direction.
